# EUROPÄISCHE PATENTSCHRIFT

(11) **EP 3 126 580 B1**
(45) Veröffentlichungstag und Bekanntmachung des Hinweises auf die Patenterteilung: **06.06.2018**
(21) Anmeldenummer: 15712985.9
(22) Anmeldetag: 02.04.2015
(51) Int. Cl.: E02D 29/14

(54) **TRAGSTRUKTUR EINER ABDECKUNG**
SUPPORT STRUCTURE OF A COVER
STRUCTURE DE SUPPORT D'UN ÉLÉMENT DE RECOUVREMENT

(30) Priorität: 03.04.2014 DE 102014104744
(43) Veröffentlichungstag der Anmeldung: 08.02.2017
(73) Patentinhaber: ACO Severin Ahlmann GmbH & Co. KG, 24782 Büdelsdorf (DE)
(72) Erfinder: ALLBRIGHT, Andrew, Burton Latimer Northamptonshire NN15 5QW (GB); CANNEY, James, Bedford Bedfordshire MK40 3UB (GB); KUMAR, Prasanna, Bangalore - 560091 Karnataka (IN); MEINCKE, Arne, 24251 Osdorf (DE)
(74) Vertreter: Bohnenberger, Johannes
(86) Internationale Anmeldenummer: PCT/EP2015/057324
(87) Internationale Veröffentlichungsnummer: WO 2015/150523

(56) Entgegenhaltungen:
- EP-A1- 1 031 664
- US-A- 2 358 750
- US-A1- 2003 039 510

## Beschreibung

Die Erfindung betrifft eine Tragstruktur einer Abdeckung nach dem Oberbegriff des Patentanspruches 1.

Abdeckungen für in den Boden einbaubare Bauwerke sind z.B. aus der EP 1 031 664 A1 oder DE 10 2011 051 545 A1 bekannt. Bei diesen bekannten Gegenständen dreht es sich um so genannte Schachtdeckel. Es sei aber an dieser Stelle gleich erwähnt, dass die vorliegende Erfindung sich auch auf Tragstrukturen von rechteckigen Abdeckungen, z.B. auf Abdeckungen von Oberflächenentwässerungsrinnen bezieht, woraus hervorgeht, dass die Abdeckungen auch Öffnungen aufweisen können.

Abdeckungen dieser Art werden oftmals aus Gusseisen oder auch aus Kunststoff gefertigt. Um möglichst wenig Material zu benötigen, werden die Abdeckungen einerseits mit einem, die Oberfläche bildenden Anteil, andererseits mit Tragstrukturen aufgebaut, welche diese Fläche stützen. Die aus den vorgenannten Schriften bekannten Abdeckungen bzw. deren Tragstrukturen sind zwar stabil, jedoch ist deren Materialaufwand erheblich.

Der Erfindung liegt die Aufgabe zu Grunde, eine Tragstruktur der eingangs genannten Art dahingehend weiterzubilden, dass bei gleicher Stabilität mit einem verringerten Materialaufwand gearbeitet werden kann.

Diese Aufgabe wird durch eine Tragstruktur nach Anspruch 1 und ein Verfahren zur Herstellung einer solchen nach Anspruch 5 gelöst.

Insbesondere wird diese Aufgabe bei einer Tragstruktur einer Abdeckung eines in den Boden einbaubaren Bauwerkes, z.B. eines Schachtes oder Rinne, wobei die Abdeckung eine überfahrbare Oberfläche aufweist und die Tragstruktur sich unterhalb dieser nach unten, in das Bauwerk hinein erstreckt und derart balkenförmige Träger aufweist, dass deren untere, der Oberfläche abgewandte Trägerseiten bei Belastung der Oberfläche eine Zugspannung erfahren, dadurch gelöst, dass zwischen zwei Bereichen mit minimaler Zugspannung eine Dicke der Träger im Wesentlichen symmetrisch bis zu einem Maximalwert zu- und dann wieder abnehmend zur Bildung einer - in einer Unteransicht auf die Abdeckung - balligen Form ausgebildet ist. Es dreht sich hier also nicht darum, dass der Träger in seiner Höhe, also in seinem Maß in vertikaler Richtung größer dimensioniert wird, sondern in seiner Dicke, so dass in einem Horizontalschnitt eine Art Spindelform entsteht. Selbstverständlich ist es möglich, diese Dickenveränderung auch gleichzeitig mit einer Veränderung der Höhe der Tragstruktur zu kombinieren.

Die Abdeckung wird vorzugsweise als einstückiges Gussteil ausgebildet, was eine sehr einfache Herstellung ermöglicht. Insbesondere wird hierbei die Ausbildung als Sphäroguss-Teil bevorzugt, wodurch eine hohe Stabilität ermöglicht wird.

Die Dicke der Träger definierende, einander zugewandte Trägerseitenflächen sind vorzugsweise in Richtung auf die Oberfläche (also im eingebauten Zustand von unten nach oben) zur Bildung von Entformungsschrägen divergierend ausgebildet. Der Neigungswinkel dieser Flächen bleibt hierbei über die gesamte Trägerlänge gleich, ist also in den dünneren Bereichen des Trägers unverändert gegenüber den dickeren Bereichen des Trägers. Dadurch ist eine optimale Entformung des formgebenden Modells aus dem Formstoff (Formsand) sichergestellt.

Zum Dimensionieren einer derartigen Tragstruktur kann mit folgenden Schritten vorgegangen werden:
- Eine erste Dicke der Träger zur Aufnahme einer vorbestimmten Last wird unter Zugrundelegung einer über die Länge des Trägers konstanten Dicke ermittelt;
- Eine zweite Dicke der Träger in den Bereichen mit minimaler Zugspannung wird für die Aufnahme der vorbestimmten Last unter Zugrundelegung einer über die Länge des Trägers konstanten Dicke bestimmt; und
- Die Dicke der Träger wird von der zweiten Dicke zur ersten Dicke zunehmend und wieder zur zweiten Dicke abnehmend bestimmt. Hierbei wird darauf geachtet, dass keine abrupten Übergänge auftreten.

Nachfolgend werden zwei Ausführungsbeispiele der Erfindung näher erläutert. Hierbei zeigen:
- Fig. 1: Eine Draufsicht auf eine Abdeckung,
- Fig. 2: Eine Ansicht entlang der Linie II-II aus Fig. 1,
- Fig. 3: Eine Unteransicht der Abdeckung nach den Fig. 1 und 2,
- Fig. 4: Eine vergrößerte Darstellung des Bereiches IV aus Fig. 3, und
- Fig. 5: Eine Draufsicht auf einen erfindungsgemäß ausgebildeten Abdeckrost für eine Entwässerungsrinne.

In der nachfolgenden Beschreibung werden für gleiche und gleich wirkende Teile dieselben Bezugsziffern verwendet.

In den Fig. 1-3 ist ein Kanaldeckel gezeigt, der aus Sphäroguss gefertigt ist. Dieser Kanaldeckel umfasst eine Tragstruktur 20, die aus acht radial verlaufenden Trägern 21 besteht, welche sich von einem Außenrand der Abdeckung 10 her um einen Betrag nach innen erstrecken, der kürzer ist als der Radius. Die Träger 21 steigen - wie dies insbesondere aus Fig. 2 hervorgeht - vom Außenrand her nach innen in ihrer Höhe an und sind an ihren inneren Enden durch acht, in einem regelmäßigen Achteck angeordnete Träger 23 miteinander verbunden. Bei einer Belastung vertikal von oben auf die (eingebaute) Abdeckung 10 fangen die inneren Träger 22 somit im Wesentlichen reine Zuglasten auf, die von den Trägern 21, und zwar insbesondere von deren (im Einbauzustand) unteren Seiten auf die unteren Trägerseiten 24 der Träger 22 übertragen werden.

Auf die Träger 22 wirkt in den Bereichen A, A', welche benachbart zu den "Ankoppelungsbereichen" zu den Enden der Träger 22 liegen, die relativ geringste Zugbelastung. In einem mittleren Bereich M zwischen den Bereichen A, A' werden nun die Träger 21 mit einer größeren Dicke D gefertigt als in den Bereichen A, A' benachbart zu den Enden der Träger 22. Trägerseitenflächen 25, 26 der Träger 21 (und auch der Träger 22) sind mit einem gleichmäßigen Neigungswinkel gegenüber der Vertikalen (bzw. Senkrechten zur Oberfläche 11) versehen. Weiterhin sind natürlich entsprechende Radien in den Übergangsbereichen zu der die Oberfläche 11 bildenden Fläche vorgesehen.

Dasselbe Konstruktionsprinzip wird auch in der Rinnenabdeckung gemäß Fig. 5 verwendet. Auch hier sind Träger 23 vorgesehen, welche sich zwischen Seitenauflagen 27, 27' erstrecken, die auf einem Oberrand einer Rinne (oder deren Zarge) aufliegen. Zwischen den Trägern 23 sind Schlitze 12 vorgesehen, über welche Oberflächenwasser in eine unter der Abdeckung 10 liegende Rinne einströmen kann. Die "Balligkeit", also erhöhte Dicke D der Träger 23 in der Mitte zwischen den Seitenauflagen 27, 27' ist in Fig. 5 stark vergrößert gezeigt.
Auch hier kann die zu einem mittleren Bereich M ansteigende Dicke D der Träger 23 wieder kombiniert werden mit einer größeren Höhe der Träger 23, also einer Abmessung senkrecht zur Zeichenebene in Fig. 5 bzw. zur Oberfläche 11 der Abdeckung 10.

Zur Dimensionierung der Tragstruktur 20 wird zunächst die bei einer vorgegebenen Belastung der Abdeckung 10 (im Wesentlichen senkrecht zur Oberfläche 11) zu fordernde Dicke D der Träger 21 bestimmt und zwar unter der Maßgabe, dass der Träger 21 eine konstante Dicke D aufweist. Danach wird bestimmt, welche Belastung in den Bereichen A, A', also im Bereich der Übergänge zu den radial verlaufenden Trägern 22 vorliegt, woraus wiederum die dafür notwendige Materialstärke eines (konstant dicken) Trägers hergeleitet wird. Schließlich wird ein möglichst gleichmäßiger und sprungfreier Übergang zwischen diesen beiden Dicken hergeleitet. Hieraus folgt eine Materialersparnis in den Bereichen, welche nicht die maximale Dicke aufweisen müssen, eine Vorgehensweise, die zu überraschend großen Materialersparnissen führt.

### Bezugszeichenliste

- 10: Abdeckung
- 11: Oberfläche
- 12: Schlitz
- 20: Tragstruktur
- 21: Träger
- 22: Träger
- 23: Träger
- 24: Untere Trägerseite
- 25, 26: Trägerseitenfläche
- 27, 27': Seitenauflage

## Patentansprüche

1. Tragstruktur einer Abdeckung eines in den Boden einbaubaren Bauwerkes, z.B. eines Schachtes oder einer Rinne, wobei die Abdeckung (10) eine überfahrbare Oberfläche (11) aufweist und die Tragstruktur (20) sich unterhalb dieser nach unten, in das Bauwerk hinein erstreckt und derart balkenförmige Träger (21-23) aufweist, dass deren untere, der Oberfläche (11) abgewandte Trägerseite (24) bei Belastung der Oberfläche (11) eine Zugspannung erfährt,
**dadurch gekennzeichnet, dass**
zwischen zwei Bereichen (A, A') mit minimaler Zugspannung eine Dicke (D) der Träger im Wesentlichen symmetrisch bis zu einem Maximalwert zu- und dann wiederum abnehmend zur Bildung einer - in einer Unteransicht auf die Abdeckung - balligen Form ausgebildet ist.

2. Tragstruktur nach Anspruch 1,
**dadurch gekennzeichnet, dass**
die Abdeckung (10) als vorzugsweise einstückiges Gussteil ausgebildet ist.

3. Tragstruktur nach einem der vorhergehenden Ansprüche, insbesondere nach Anspruch 2,
**dadurch gekennzeichnet, dass**
die Abdeckung (10) als Sphäroguss-Teil ausgebildet ist.

4. Tragstruktur nach einem der vorhergehenden Ansprüche,
**dadurch gekennzeichnet, dass**
die Dicke (D) der Träger (21-23) definierende, einander zugewandte Trägerseitenflächen (25, 26) in Richtung auf die Oberfläche (11) zur Bildung von Entformungsschrägen divergierend ausgebildet sind.

5. Verfahren zur Dimensionierung einer Tragstruktur nach einem der vorhergehenden Ansprüche,
**gekennzeichnet durch** folgende Schritte:
- Eine erste Dicke der Träger zur Aufnahme einer vorbestimmten Last unter Zugrundelegung einer über die Länge des Trägers konstante Dicke wird ermittelt,
- Eine zweite Dicke der Träger in den Bereichen mit minimaler Zugspannung wird für die Aufnahme der vorbestimmten Last unter Zugrundelegung einer über die Länge des Trägers konstanten Dicke bestimmt, und
- Die Dicke der Träger wird von der zweiten Dicke zur ersten Dicke zunehmend und wieder zur zweiten Dicke abnehmend bestimmt.

## Claims

1. Support structure of a cover of a structure capable of being installed in the ground, for example a shaft or a gutter, wherein the cover (10) comprises a traversable surface (11) and the support structure (20) extends downwards under said cover into the structure and comprises beam-shaped supports (21 23) such that their under support side (24) facing away from the surface (11) experiences a tensile stress when the surface (11) is loaded,
**characterized in that**
between two areas (A, A') of minimum tensile stress, a thickness (D) of the supports is configured substantially symmetrically in an increasing manner up to a maximum value and then, in turn, in a decreasing manner to form a spherical shape when viewing the cover from below.

2. Support structure according to claim 1,
**characterized in that**
the cover (10) is formed as a preferably integral cast part.

3. Support structure according to anyone of the preceding claims, in particular according to claim 2,
**characterized in that**
the cover is formed as a spheroidal cast part.

4. Support structure according to anyone of the preceding claims,
**characterized in that**
support side surfaces (25, 26) facing one another and defining the thickness (D) of the supports (21 - 23) are formed to be diverging towards the surface (11) for forming draft angles.

5. Method for dimensioning a support structure according to anyone of the preceding claims,
**characterized by** the following steps:
- a first thickness of the supports for bearing a predetermined load is determined based on a constant thickness over the length of the support,
- a second thickness of the supports in the areas of minimum tensile stress is determined for bearing the predetermined load based on a constant thickness over the length of the support, and
- the thickness of the supports is determined from the second thickness to the first thickness in an increasing manner and again to the second thickness in a decreasing manner.

## Revendications

1. Structure porteuse d'un recouvrement d'une construction intégrable dans le sol, par exemple d'un puits ou d'une rigole, le recouvrement (10) comprenant une surface carrossable (11) et la structure porteuse (20) s'étendant au-dessous de celle-ci vers le bas jusque dans la construction et comprenant des supports (21 - 23) en forme de poutres de telle sorte que leur face de support (24) inférieure détournée de la surface (11) subit une contrainte de traction lors d'une charge sur la surface (11),
**caractérisée en ce que**
entre deux zones (A, A') avec une contrainte de traction minimale, une épaisseur (D) des supports est réalisée de manière à augmenter sensiblement symétriquement jusqu'à une valeur maximale, puis de manière à diminuer pour former une forme bombée, vue depuis le dessous sur le recouvrement.

2. Structure porteuse selon la revendication 1,
**caractérisée en ce que**
le recouvrement (10) est réalisé de préférence sous forme de pièce de fonderie monobloc.

3. Structure porteuse selon l'une des revendications précédentes, en particulier selon la revendication 2,
**caractérisée en ce que**
le recouvrement (10) est réalisé sous forme de pièce en fonte nodulaire.

4. Structure porteuse selon l'une des revendications précédentes,
**caractérisée en ce que**
des surfaces latérales de support (25, 26) définissant l'épaisseur (D) des supports (21 - 23) et tournées l'une vers l'autre sont réalisées de manière à diverger en direction de la surface (11) pour former des chanfreins de démoulage.

5. Procédé pour dimensionner une structure porteuse selon l'une des revendications précédentes,
**caractérisé par** les étapes suivantes consistant à :
- déterminer une première épaisseur des supports pour recevoir une charge prédéterminée en prenant comme base une épaisseur constante sur la longueur du support,
- déterminer une seconde épaisseur des supports dans les zones ayant une contrainte de traction minimale pour recevoir la charge prédéterminée en prenant comme base une épaisseur constante sur la longueur du support,
- déterminer l'épaisseur des supports de manière à augmenter pour passer de la seconde épaisseur jusqu'à la première épaisseur, puis à diminuer pour revenir à la seconde épaisseur.
